# FASCICULE DE BREVET EUROPEEN

(11) **EP 2 500 277 B1**
(45) Date de publication et mention de la délivrance du brevet: **11.09.2013**
(21) Numéro de dépôt: 12158953.5
(22) Date de dépôt: 09.03.2012
(51) Int. Cl.: B65B 3/06, B65B 39/04, A45D 34/02, B65B 39/00, B05B 11/00

(54) **Dispositif de remplissage d'un flacon**
Abfüllvorrichtung für einen Flakon
Device for filling a bottle

(30) Priorité: 14.03.2011 FR 1152039
(43) Date de publication de la demande: 19.09.2012
(73) Titulaire: Techniplast, 27400 Louviers (FR)
(72) Inventeur: Lamboux, Jean-Philippe, 27370 Saint-Didier-des-Bois (FR)
(74) Mandataire: Laget, Jean-Loup

(56) Documents cités:
- FR-A1- 2 867 761
- GB-A- 2 279 069
- US-A1- 2007 277 902

## Description

La présente invention se rapporte au domaine du transvasement d'un liquide présent dans un premier contenant vers un flacon vide. En particulier, la présente invention a pour objet un dispositif de recharge d'un produit liquide, tel que du parfum.

La présente invention a également pour objet l'utilisation d'un tel dispositif de recharge pour permettre le remplissage d'un flacon, par un autre flacon, dit recharge.

Un certain nombre de produits sont commercialisés dans des flaconnages qui présentent un caractère luxueux. Ces flacons présentent par exemple de nombreux motifs esthétiques assez difficiles à fabriquer et peuvent de plus être réalisés en matières nobles, augmentant ainsi leur prix de revient. Le caractère luxueux d'un flacon permet en effet de mettre en valeur le contenant qui présente également un prix de revient élevé et permet de parfaire l'image du produit. Ceci est le cas notamment pour les flacons de parfum. Ainsi, l'utilisation d'un flacon de recharge, de moindre valeur que le produit qu'il contient, permet de remplir et de réutiliser un flacon luxueux qui, de par sa qualité, est généralement perçu comme un objet non jetable.

Il peut aussi être utile de transvaser un produit d'un flacon peu travaillé (recharge) dans un flacon plus luxueux ou plus présentable pour répondre à une préoccupation environnementale, par exemple si la recharge est recyclable ou pour répondre à une préoccupation économique.

Les flacons de parfum sont typiquement constitués d'un récipient présentant un goulot fileté sur lequel vient se visser une tête de pulvérisation. De même, les flacons de recharge comprennent généralement un récipient présentant un goulot fileté sur lequel vient se visser un bouchon fileté.

Pour recharger ou remplir un flacon de parfum vide, une manière simple consiste à dévisser la tête de vaporisation et à transvaser manuellement le contenu de la recharge, après avoir dévissé le bouchon.

Cependant, cette manière présente des inconvénients. En effet, compte tenu du fait que le goulot dudit distributeur rechargeable est typiquement de petite dimension, il faut une certaine adresse ou habileté manuelle pour effectuer le transvasement ou le transfert de parfum d'un flacon de recharge vers le flacon de parfum. Les conséquences habituelles d'un transvasement, sauf à être très habile, sont d'une part une perte de produit contenu dans la recharge, souvent un parfum de grand prix, et d'autre part, un risque de salissure des vêtements ou des mains, avec le risque d'avoir une odeur tenace et durable associée à une telle opération, le produit ou le parfum ayant pu se répandre et imprégner un tissu.

Dans l'état de la technique, outre le transvasement manuel, on connaît également des dispositifs en forme d'entonnoir. L'entonnoir est un instrument en forme de cône, terminé par un tube, qui sert à verser non seulement un liquide, mais également une poudre, un granulé ou une pâte, par exemple dans un récipient de plus petite ouverture. L'entonnoir est généralement en verre, plastique ou métal.

Les documents GB 2 396 318, JP 2007/182255 ou encore JP2004/4306982 décrivent des entonnoirs améliorés. Par exemple, le premier document décrit un dispositif à entonnoir comportant un moyen de flottaison permettant de bloquer le cône de l'entonnoir, et ce afin d'éviter de faire déborder du produit lors du transvasement.

Toutefois, avec de tels dispositifs à entonnoir, l'utilisateur peut être éclaboussé par des gouttes du produit à recharger lors du transvasement, ce qui a pour conséquence d'engendrer des pertes de produit et des salissures pour l'utilisateur.

Le document FR 2 867 761 décrit un dispositif de recharge d'un récipient doté d'un goulot fileté comprenant :a) un premier récipient destiné à contenir un produit à transférer dans le deuxième récipient, b) un moyen de coopération destiné à former un raccordement desdits premier et second récipients, c) un moyen d'obturation du deuxième récipient, d) un moyen de transfert du produit contenu dans le premier récipient vers le deuxième récipient. Ce dispositif permet le transfert d'un flacon plein (recharge) vers un flacon vide à remplir, de même contenance que la recharge. Ainsi, s'il reste du liquide dans le flacon à remplir, la recharge ne pourra pas se vider intégralement dans le flacon. Par conséquent, lors du désaccouplement de la recharge avec le flacon, le liquide encore présent dans la recharge débordera, ce qui entrainera des pertes.

Le document US-A-2007/277902 décrit un autre dispositif de recharge en liquide d'un flacon.

La présente invention a pour but de proposer un nouveau dispositif de recharge qui évite tout ou partie des inconvénients précités.

A cet effet, l'invention a pour objet un dispositif de recharge en liquide d'un flacon, caractérisé en ce qu'il comprend :
- une recharge contenant le liquide, et
- un système de transvasement, apte à faire passer sélectivement le liquide depuis la recharge vers le flacon,
   ledit système de transvasement comprenant:
   a) une première pièce fixée à la recharge, et comprenant un premier conduit de liquide et un premier conduit d'air, en communication avec la recharge,
   b) une deuxième pièce connectée à la première pièce, et destinée à être fixée au flacon, ladite deuxième pièce comprenant un deuxième conduit de liquide et un deuxième conduit d'air destinés à être en communication avec le flacon,
la première et la deuxième pièces étant solidaires en translation et libres en rotation entre une configuration dite ouverte, dans laquelle lesdits premiers et deuxièmes conduits, respectivement de liquide et d'air, sont alignés, assurant ainsi le passage du liquide et de l'air entre la recharge et le flacon, et une configuration dite fermée, dans laquelle lesdits premiers et deuxièmes conduits, respectivement de liquide et d'air, ne sont pas alignés, interdisant ainsi le passage du liquide et de l'air entre la recharge et le flacon.

De par les caractéristiques du dispositif selon l'invention, celui-ci présente l'avantage d'être une alternative par rapport à l'entonnoir, tout en permettant de ne pas verser de liquide à coté. Le liquide n'est en outre jamais en contact avec l'utilisateur. De plus, le dispositif de recharge est anti-débordement. En effet l'écoulement s'arrête automatiquement quand le niveau du flacon à remplir est atteint, c'est à dire lorsque le conduit d'air est bouché par le niveau de liquide.

De préférence, lesdits deuxièmes conduits ont la même longueur et la longueur du premier conduit de liquide est inférieure à la longueur du premier conduit d'air, assurant ainsi simultanément le passage du liquide de la recharge vers le flacon et le passage de l'air du flacon vers la recharge en configuration ouverte du dispositif de recharge. Le fait que lesdits deuxièmes conduits ont la même longueur, permet en configuration ouverte du dispositif que lorsque le niveau de liquide dans le flacon a atteint l'extrémité inférieure de ces conduits, l'écoulement d'air et de liquide est tout simplement stoppé. Ainsi, en fonction de la forme du flacon à remplir, la longueur desdits deuxièmes conduits sera plus ou moins grande. Par exemple, si le flacon à remplir est long et fin, les deuxièmes conduits présenteront une longueur assez grande de sorte à déboucher à l'intérieur du flacon au niveau où l'utilisateur souhaite que le liquide s'arrête. Si, le flacon à remplir est large et plat, les deuxièmes conduits présenteront une longueur plus courte, de façon à permettre un remplissage convenable du flacon.

Avantageusement, la deuxième pièce comprend au moins un filet permettant le vissage et le dévissage du dispositif de recharge sur le flacon.

Préférentiellement, la première pièce comprend au moins un godron apte, en configuration fermée dudit dispositif, à coopérer avec au moins un ergot rabattable présent sur la deuxième pièce, de façon à ce que, lors du vissage, la première pièce entraîne en rotation ladite deuxième pièce.

De manière avantageuse, un moyen de blocage est disposé dans une zone de la deuxième pièce, destinée à être en contact avec l'extrémité supérieure du flacon, de manière à stopper la rotation de la deuxième pièce par rapport au flacon lorsque l'extrémité supérieure du flacon atteint le moyen de blocage.

De manière préférentielle, la première pièce comprend au moins une butée de vissage apte à coopérer avec au moins une première butée présente sur la deuxième pièce, de façon à bloquer la rotation de la première pièce lorsque la butée de vissage entre en contact avec ladite première butée, les premiers et deuxièmes conduits, respectivement, d'air et de liquide étant disposés de manière à être alignés lorsque la butée de vissage entre en contact avec la première butée de la deuxième pièce, la butée de vissage étant disposée à un niveau différent du au moins un godron.

En particulier, la première pièce comprend au moins une butée de dévissage apte à coopérer avec au moins une deuxième butée présente sur la deuxième pièce, de façon à ce que, lors du dévissage et une fois que la butée de dévissage est en contact avec la deuxième butée, la rotation de la première pièce entraîne la rotation de la deuxième pièce.

De préférence, la deuxième pièce est solidaire en translation de la première pièce, par des moyens d'encliquetage.

Avantageusement, la deuxième pièce comprend un espace de réception comprenant le filet et un moyen d'obturation s'étendant au moins à l'intérieur dudit espace de réception, ledit moyen d'obturation étant apte à venir s'imbriquer à l'intérieur d'un goulot du flacon et comprenant lesdits deuxièmes conduits, de sorte à permettre, en configuration ouverte, le passage de liquide et d'air dans le flacon.

En particulier, la première pièce comprend une première zone de réception présentant un filet dans laquelle est vissé un goulot fileté présent sur la recharge.

Préférentiellement, la première pièce comprend un moyen anti-dévissage empêchant le désassemblage de la recharge et de ladite première pièce.

De préférence, la première pièce comprend une deuxième zone de réception, adjacente à ladite première zone de réception suivant l'axe longitudinal de ladite première pièce, caractérisé en ce que ledit premier conduit de liquide s'étend dans la deuxième zone de réception, et ledit premier conduit d'air s'étend à la fois dans la première et la deuxième zones de réception.

De manière avantageuse, dans ladite deuxième zone de réception, lesdits premiers conduits d'air et de liquide, sont entourés par un collecteur d'air apte, en configuration fermée, à être en communication avec lesdits deuxièmes conduits d'air et de liquide.

Un but de la présente invention concerne l'utilisation d'un dispositif de recharge tel que décrit ci-dessus pour remplir d'un liquide au moins un flacon.

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence aux dessins annexés.

Sur ces dessins:
- la figure 1 représente une vue en coupe longitudinale d'un dispositif de recharge selon un mode de réalisation de la présente invention comprenant un système de transvasement fixé à une recharge ;
- la figure 2 représente une vue en coupe longitudinale d'un flacon apte à venir se visser sur le système de transvasement selon la Fig.1 ;
- la figure 3 est une vue en coupe longitudinale du système de transvasement selon la Fig.1 en configuration fermée avant que le flacon soit vissé audit système de transvasement ;
- la figure 4 est une vue en coupe longitudinale du système de transvasement selon la Fig.1 en configuration fermée et lorsque le flacon est vissé audit système de transvasement ;
- la figure 5 est une vue en coupe selon l'axe A-A de la Fig.4 ;
- la figure 6 est une vue en coupe selon l'axe B-B de la Fig.4 ;
- la figure 7 est une vue en coupe longitudinale du système de transvasement selon la Fig.1 en configuration ouverte;
- la figure 8 est une vue en coupe selon l'axe C-C de la Fig.7, en particulier la figure 8a) représente une vue agrandie entre un ergot rabattable et un godron du système de transvasement, la figure 8b) représente une vue en cours de rotation et la figure 8c) représente une vue après rotation;
- la figure 9 est une vue en coupe selon l'axe D-D de la Fig.7, la figure 9a) représente une vue en cours de rotation et la figure 9b) représente une vue après rotation;
- la figure 10 est une vue en coupe longitudinale du dispositif de recharge selon la Fig.1 lorsque le système de transvasement est en configuration ouverte et que le liquide s'écoule de la recharge vers le flacon;
- la figure 11 est une vue en coupe longitudinale du dispositif de recharge selon la Fig.1 lorsque le système de transvasement est en configuration ouverte et que le liquide ne s'écoule plus de la recharge vers le flacon;
- la figure 12 est une en coupe longitudinale du système de transvasement selon la Fig.1 en configuration fermée avant que le flacon soit dévissé dudit système de transvasement ;
- la figure 13 est une vue en coupe selon l'axe E-E de la Fig.12 ;
- la figure 14 est une vue en coupe selon l'axe F-F de la Fig.12;
- la figure 15 est une vue en coupe longitudinale du système de transvasement selon la figure 1 lorsque celui-ci est en configuration fermée et que le flacon est dévissé dudit système de transvasement ;
- la figure 16 est une vue en perspective d'une première pièce, dite pièce externe, du système de transvasement ;
- et la figure 17 est une vue en perspective d'une deuxième pièce, dite pièce interne, du système de transvasement.

Tel qu'indiqué précédemment et en se référant aux figures 1 et 2, la présente invention concerne un dispositif de recharge 100 en liquide d'un flacon, tel qu'un flacon de parfum 3. Ce dispositif de recharge 100 comprend tout d'abord un premier contenant, dit recharge 2 et un système de transvasement 1 qui est apte à venir se visser sur un goulot fileté 3a du flacon de parfum 3.

La recharge 2 est communément un flacon ou un tube cylindrique en verre ou plastique rempli d'un liquide, tel que du parfum. La recharge 2 présente un goulot fileté 2a. Elle présente en outre généralement une capacité volumique assez importante de sorte à pouvoir remplir plusieurs flacons de parfum 3 vides.

Sur le goulot 2a de la recharge est disposé le système de transvasement 1. Celui-ci se compose principalement de deux pièces : une première pièce dite pièce externe 5, sensiblement cylindrique et une deuxième pièce, dite pièce interne 4, également sensiblement cylindrique et partiellement insérée dans la pièce externe 5 de manière coaxiale, les deux pièces 4 et 5 étant solidaires en translation. Le goulot 2a de la recharge 2 est fixé au système de transvasement 1 via la pièce externe 5. Comme cela sera décrit ci-dessous, le système de transvasement 1 comprend également un moins un joint 30, 40, de préférence deux.

La pièce externe 5 qui est illustrée notamment sur les figures 1, 3 et 16 comprend deux zones de réception : une première zone de réception 18 (figure 1) qui sert à recevoir le goulot fileté 2a de la recharge 2 (dite zone de réception de la recharge) et une deuxième zone de réception 17 (figure 1) qui sert à recevoir la pièce interne 4 (dite zone de réception de la pièce interne). Ces deux zones de réception 17, 18 sont adjacentes et se succèdent dans l'axe longitudinal (axe X) de la pièce externe 5. Elles sont séparées par un plateau transversal 5a qui présente deux orifices 5b, 5c afin de former ou d'être traversé par, respectivement, un conduit de liquide 11 et un conduit d'air 12 au sein de la pièce externe 5.

La zone de réception 18 de la recharge de forme sensiblement cylindrique présente elle-même deux parties, une première partie qui s'étend dans un premier sens selon l'axe X à partir du plateau transversal 5a et une deuxième partie, qui s'étend dans le même sens que la première et à partir de celle-ci. Cette deuxième partie présente une section plus large pour recevoir l'épaulement de la recharge 2 tandis que la première partie comporte un filet 8 qui sert à visser le goulot 2a de la recharge 2 à la pièce externe 5. Entre le plateau transversal 5a et le col du goulot 2a est disposé préférentiellement un joint 40. En outre, figure, au niveau de la paroi intérieure de l'extrémité de la pièce externe 5 reliée à la recharge 2, un moyen anti-dévissage 35 empêchant de démonter la recharge 2 du système de transvasement 1 une fois que celle-ci est montée. Le fait que le dispositif 100 est indémontable permet d'avoir une traçabilité sur le produit (parfum) contenu dans la recharge 2.

La zone de réception 17 de la pièce interne, également de forme sensiblement cylindrique, comporte elle aussi deux parties : une première partie 33 qui s'étend à partir du plateau transversal 5a selon l'axe X dans un second sens, opposé au premier sens susmentionné et une deuxième partie 34, qui s'étend à partir de la première partie 33 et dans le même sens que celle-ci. La première partie 33 comprend dans la paroi de la pièce externe 5, des moyens d'encliquetage (rainure 14) à la pièce interne 4. La deuxième partie 34 comprend à son extrémité la plus éloignée du plateau 5a, tout d'abord deux godrons 20a, 20b diamétralement opposés, puis deux butées 22, également diamétralement opposées, et comportant chacune une butée de vissage 22a et une butée de dévissage 22b (figure 16). Ces godrons 20a, 20b et butées 22 sont disposés dans la face interne de la paroi cylindrique de la pièce externe 5, mais pas au même niveau, les butées 22 sont ici légèrement au-dessus de godrons. Les godrons 20a, 20b ont d'ailleurs pour fonction de coopérer respectivement avec des ergots 19a, 19b agencés sur la pièce interne 4, et les deux butées 22 de la pièce externe 5 ont pour fonction de coopérer avec également une première et une deuxième butées 21 a et 21 b présentes sur la pièce interne 4, de sorte que la pièce externe 5 puisse entraîner en rotation la pièce interne 4. La deuxième partie 34 comporte une section légèrement supérieure à celle de la première partie 33.

En outre, la pièce externe 5 comprend deux conduits, un conduit de liquide 11 et un conduit d'air 12. Le conduit de liquide 11 s'étend, à partir de l'orifice 5b du plateau transversal 5a, dans la zone de réception 17 de la pièce interne 4, et en particulier jusqu'à la fin de la première partie 33 de cette zone 17. Le conduit d'air s'étend à partir de l'orifice 5a, de part et d'autre du plateau 5a, à la fois dans la zone de réception 18 de la recharge et dans la zone de réception 17 de la pièce interne et en particulier, dans la première partie de la zone de réception 18 et dans la première partie 33 de la zone de réception 17. Ainsi, le conduit d'air 12 est plus long que le conduit 11 destiné à faire passer un liquide. Ces deux conduits 11 et 12 sont agencés de façon à ce que leurs premières extrémités débouchent à l'intérieur du goulot 2a de la recharge 2 et que leurs secondes extrémités débouchent au droit d'un moyen d'obturation 7, présentant également deux conduits 9, 10, et qui est disposé sur la pièce interne 4.

La pièce externe 5 comporte également une paroi cylindrique 16, disposée autour des conduits 11, 12 et qui s'étend à partir du plateau transversal 5a, partiellement dans la première partie 33 de la deuxième zone de réception 17 de la pièce interne. Cette paroi 16 est apte à coopérer avec une autre paroi cylindrique 15 disposée dans la pièce interne 4 afin de former un collecteur d'air 26 pour le système de transvasement 1.

Tel que représenté à la figure 17, la pièce interne 4 comprend également deux parties : une première partie 32 comprenant des moyens d'encliquetage, à savoir une nervure 13 apte à s'encliqueter dans la rainure 14 de la pièce externe 5, et une seconde partie comprenant notamment un espace de réception 31 du goulot 3a du flacon de parfum 3. Ces deux parties 32, 31 sont adjacentes et se succèdent dans l'axe longitudinal (axe X) de la pièce interne 4. Elles sont séparées par un plateau transversal 4a qui, tout comme pour le plateau 5a, présente deux orifices 4b, 4c afin de former respectivement : un conduit de liquide 10 et un conduit d'air 9 au sein de la pièce interne 4.

La première partie 32 s'étend à partir du plateau transversale 4a dans la première partie 33 de la zone de réception 17de la pièce interne. La paroi externe de la pièce interne 4 s'imbrique dans la paroi interne de la partie 33 de la pièce 5 et est fixée via l'encliquetage nervure 13/rainure 14. Comme on l'a vu ci-dessus, la pièce interne 4 comprend une paroi cylindrique 15. Cette paroi 15 s'étend à partir du plateau 4a dans la partie 32 de manière à entourer la paroi cylindrique 16 de la pièce externe 5. Un collecteur d'air 26 est ainsi formé. Comme visible sur la figure 12, lorsque les conduits 9 et 10 de la pièce interne 4, ne sont pas en face des conduits 11 et 12 de la pièce externe 5, ils débouchent dans le collecteur d'air 26.

La seconde partie 31 comprend dans sa paroi interne un filet 6 apte à coopérer avec le goulot 3a et permettant le vissage du flacon 3 sur le dispositif de recharge 100. Entre le col du goulot 3a et le plateau 4a est disposé un joint 30 (en forme de rondelle) afin d'assurer une étanchéité entre le flacon et le système de transvasement 1. Comme le montre la figure 17, la pièce interne 4 comprend les deux ergots rabattables 19a et 19b, diamétralement opposés et disposés sur la paroi externe de la pièce interne et en particulier au niveau de l'extrémité de la seconde partie 31 la plus éloignée de la première partie 32. Au même niveau figurent également les deux butées 21 a et 21 b diamétralement opposées aptes à coopérer avec les butées de vissage 22a et de dévissage 22b de la pièce externe 5. En outre, comme mentionné ci-dessus, la pièce interne 4 comprend un moyen d'obturation 7. Ce moyen d'obturation s'étend à partir du plateau 4a vers la zone de réception du flacon (vers la seconde partie 31), de sorte à pouvoir s'encastrer et boucher le goulot 3a. Ce moyen d'obturation comporte deux conduits : un conduit de liquide 10 et un conduit d'air 9. Ces deux conduits 9, 10 ont la même longueur et sont aptes, en fonction de la rotation de la pièce externe 5 par rapport à la pièce interne 4, à être alignés avec respectivement le conduit d'air 12 et le conduit de liquide 11 de la pièce externe 5. Lorsque les conduits de la pièce externe et interne sont alignés, on dit que le dispositif de recharge 100 est en configuration ouverte, tandis que lorsque ces conduits ne sont pas alignés, on dit que le dispositif de recharge 100 est en configuration fermée. Le fonctionnement dudit dispositif de recharge 100 va maintenant être décrit en référence aux figures 1 à 19.

Sur la figure 1, la recharge porte la première pièce externe 5. La deuxième pièce interne 4 est logée dans la première pièce externe 5 en configuration fermée.

La première opération à effectuer par l'utilisateur (figure 3) consiste à visser sur le flacon 3 le dispositif de recharge 100 : le moyen d'obturation 7 est introduit dans le goulot 3 a du flacon, puis le dispositif de recharge 100 est vissé.

Lors de cette action, la pièce externe 5 entraîne notamment en rotation la pièce interne 4. En effet, en se référant aux figures 4 à 6, les godrons 20a, 20b de la pièce externe entraînent en rotation la pièce interne 4 par contact avec, respectivement, les ergots rabattables 19a et 19b de ladite pièce interne 4. Lors de cette étape, les pièces interne 4 et externe 5 sont en configuration fermée (voir figures 3 à 6). Ainsi, aucun liquide ne coule (les conduits de liquide et d'air des pièces interne et externe ne sont pas alignés).

A la fin du vissage du dispositif de recharge 100 au flacon de parfum 3, le joint élastomère 30 arrive en contact avec le col du flacon 3 (figure 4). Or, ce joint 30 empêche la pièce interne 4 de tourner par rapport au flacon 3 et d'être entrainée par la pièce externe 5. La rotation de la pièce interne 4 est en effet bloquée. Comme cela est illustré sur les figures 7 et 9, lorsque col du goulot 3a a atteint le joint 30, la rotation de la pièce interne 4 est bloquée, les ergots rabattables 19a et 19b de cette pièce s'effacent sous les godrons 20a et 20b (figure 8a à 8c) de la pièce externe 5.

L'utilisateur continue de faire tourner la pièce externe 5 autour de la pièce interne jusqu'à ce que la première butée 22a de la pièce externe bute contre une première butée 21 a de la pièce interne (rotation sur 1/4 de tour- fig.9a et 9b) alignant ainsi les conduits de liquide 10 et 11 et d'air 9 et 12 des deux pièces, le dispositif 100 est désormais en configuration ouverte (figure 7).

Le liquide peut ainsi s'écouler depuis la recharge 2 vers le flacon de parfum à remplir 3 (figure 10) par simple gravité. L'air repoussé par le remplissage du flacon est transféré dans la recharge 2 pour compenser la dépression générée par l'écoulement du liquide depuis la recharge2 vers le flacon 3. La différence de longueur entre le conduit d'air total f12 et le conduit de liquide 11 fait que l'air remonte par le conduit 12 et que le liquide d'écoule par le conduit 11.

Lorsque, comme cela est illustré sur la figure 11, le niveau de liquide 25 est atteint et bouche le conduit d'air 9, l'air 24 ne peut, par conséquent, plus circuler, et passer d'un contenant à l'autre. L'écoulement s'arrête donc automatiquement, car le volume de liquide ne peut plus être compensé par un volume d'air, l'ensemble est en dépression, le liquide ne s'écoule plus. A la fin de cette étape, le flacon 3 est rempli en parfum. Le réglage de la longueur des conduits 9 et 10 permet aussi d'ajuster le niveau de remplissage du flacon en fonction de sa forme.

Une fois le flacon 3 rempli (figures 12 à 14), l'utilisateur dévisse le dispositif de recharge 100 du flacon 3. Pour cela, dans un premier temps, l'adhérence du joint 30 sur le col du goulot 3a du flacon 3 empêche la rotation de la pièce intérieure 4, et c'est donc la pièce extérieure 5 qui pivote autour de la pièce intérieure 4 pendant d'un quart de tour dans le sens de dévissage. Ce mouvement un quart de tour, va désaligner les conduits d'air 9 et 12 et de liquide 10 et 11. Le dispositif 100 se retrouve en configuration fermée. Puis, dans un second temps, la deuxième butée de dévissage 22b de la pièce externe 5 bute contre une deuxième butée 21 b de la pièce interne 4 et entraîne la pièce interne 4 en rotation, la pièce interne 4 n'est plus bloquée par le joint 30. On revient à la position de départ représenté à la figure 15.

Pendant le dévissage, le système de transvasement 1 s'éloigne du niveau de liquide 25, débouchant ainsi le conduit d'air 9. Ainsi, en position fermée, les deux conduits 9 et 10 situés dans la pièce interne 4 ainsi que l'air présent, communiquent par le collecteur d'air 26. Le liquide stagnant dans le conduit de liquide 10 est donc libéré par gravité, purgeant ainsi le dispositif 100. Aucune goutte ne risque de couler lorsque l'on désaccouple le flacon 3 et la recharge 2.

## Revendications

1. Dispositif de recharge (100) en liquide d'un flacon (3), **caractérisé en ce qu'**il comprend :
- une recharge (2) contenant le liquide (23), et
- un système de transvasement (1), apte à faire passer sélectivement le liquide (23) depuis la recharge (2) vers le flacon (3),
ledit système de transvasement (1) comprenant :
a) une première pièce (5) fixée à la recharge, et comprenant un premier conduit de liquide (11) et un premier conduit d'air (12), en communication avec la recharge (2),
b) une deuxième pièce (4) connectée à la première pièce, et destinée à être fixée au flacon (3), ladite deuxième pièce (4) comprenant un deuxième conduit de liquide (10) et un deuxième conduit d'air (9) destinés à être en communication avec le flacon (3),
la première (5) et la deuxième (4) pièces étant solidaires en translation et libres en rotation entre une configuration dite ouverte, dans laquelle lesdits premiers et deuxièmes conduits, respectivement de liquide et d'air, sont alignés, assurant ainsi le passage du liquide et de l'air entre la recharge (2) et le flacon (3), et une configuration dite fermée, dans laquelle lesdits premiers et deuxièmes conduits, respectivement de liquide et d'air, ne sont pas alignés, interdisant ainsi le passage du liquide et de l'air entre la recharge (2) et le flacon (3).

2. Dispositif de recharge (100) selon la revendication 1, dans lequel lesdits deuxièmes conduits ont la même longueur et la longueur du premier conduit de liquide est inférieure à la longueur du premier conduit d'air, assurant ainsi simultanément le passage du liquide de la recharge (2) vers le flacon (3) et la passage de l'air du flacon (3) vers la recharge (2) en configuration ouverte du dispositif de recharge (100).

3. Dispositif de recharge (100) selon l'une des revendications précédentes, dans lequel la deuxième pièce (4) comprend au moins un filet (6) permettant le vissage et le dévissage du dispositif de recharge (100) sur le flacon (3).

4. Dispositif de recharge (100) selon la revendication 3, dans lequel la première pièce (5) comprend au moins un godron (20a, 20b) apte, en configuration fermée dudit dispositif, à coopérer avec au moins un ergot rabattable (19a, 19b) présent sur la deuxième pièce (4), de façon à ce que, lors du vissage, la première pièce (5) entraîne en rotation ladite deuxième pièce (4).

5. Dispositif de recharge (100) selon l'une des revendications précédentes, dans lequel un moyen de blocage (30) est disposé dans une zone de la deuxième pièce (4), destinée à être en contact avec l'extrémité supérieure du flacon (3), de manière à stopper la rotation de la deuxième pièce (4) par rapport au flacon lorsque l'extrémité supérieure du flacon atteint le moyen de blocage.

6. Dispositif de recharge (100) selon l'une des revendications 4 à 5, dans lequel la première pièce (5) comprend au moins une butée de vissage (22a) apte à coopérer avec au moins une première butée (21 a) présente sur la deuxième pièce (4), de façon à bloquer la rotation de la première pièce (4) lorsque la butée de vissage (22a) entre en contact avec ladite première butée (21 a), les premiers et deuxièmes conduits, respectivement, d'air de liquide étant disposés de manière à être alignés lorsque la butée de vissage (22a) entre en contact avec la première butée (21 a) de la deuxième pièce (4), la butée de vissage (22a) étant disposée à un niveau différent du au moins un godron (20a, 20b).

7. Dispositif de recharge (100) selon l'une des revendications 3 à 6, dans lequel la première pièce (5) comprend au moins une butée de dévissage (22b) apte à coopérer avec au moins une deuxième butée (21 b) présente sur la deuxième pièce (4), de façon à ce que, lors du dévissage et une fois que la butée de dévissage (22a) est en contact avec la deuxième butée (21 b), la rotation de la première pièce (5) entraîne la rotation de la deuxième pièce (4).

8. Dispositif de recharge (100) selon l'une des revendications précédentes, dans lequel la deuxième pièce (4) est solidaire en translation de la première pièce (5), par des moyens d'encliquetage (13, 14).

9. Dispositif de recharge (100) selon l'une des revendications 3 à 8, dans lequel la deuxième pièce (4) comprend un espace de réception (31) comprenant le filet (6) et un moyen d'obturation (7) s'étendant au moins à l'intérieur dudit espace de réception (31), ledit moyen d'obturation (7) étant apte à venir s'imbriquer à l'intérieur d'un goulot (3a) du flacon (3) et comprenant lesdits deuxièmes conduits (9, 10), de sorte à permettre, en configuration ouverte, le passage de liquide et d'air dans le flacon (3).

10. Dispositif de recharge (100) selon l'une des revendications précédentes, dans lequel la première pièce (5) comprend une première zone de réception (18) présentant un filet (8) dans laquelle est vissé un goulot (2a) fileté présent sur la recharge (2).

11. Dispositif de recharge (100) selon l'une des revendications précédentes, dans lequel la première pièce (5) comprend un moyen anti-dévissage (35) empêchant le désassemblage de la recharge (2) et de ladite première pièce (5).

12. Dispositif de recharge (100) selon l'une des revendications 10 à 11, dans lequel la première pièce (5) comprend une deuxième zone de réception (17), adjacente à ladite première zone de réception (18) suivant l'axe longitudinal de ladite première pièce (5), **caractérisé en ce que** ledit premier conduit de liquide (11) s'étend dans la deuxième zone de réception (17), et ledit premier conduit d'air (12) s'étend à la fois dans la première (18) et la deuxième (17) zones de réception.

13. Dispositif de recharge (100) selon la revendication 12, dans lequel dans ladite deuxième zone de réception (17), lesdits premiers conduits d'air (11) et de liquide (12), sont entourés par un collecteur d'air (26) apte, en configuration fermée, à être en communication avec lesdits deuxièmes conduits d'air (9) et de liquide (10).

14. Utilisation d'un dispositif de recharge (100) selon l'une des revendications 1 à 13 pour remplir d'un liquide (23) au moins un flacon (3).

## Patentansprüche

1. Vorrichtung zum Nachfüllen (100) eines Flakons (3) mit Flüssigkeit, **dadurch gekennzeichnet, dass** sie umfasst:
- eine Nachfüllpatrone (2), die die Flüssigkeit (23) enthält, und
- ein Umfüllsystem (1), das imstande ist, die Flüssigkeit (23) aus der Nachfüllpatrone (2) selektiv in den Flakon (3) umzufüllen,
wobei das Umfüllsystem (1) umfasst:
a) ein erstes Teil (5), das an der Nachfüllpatrone befestigt ist und eine erste Flüssigkeitsleitung (11) und eine erste Luftleitung (12) in Kommunikation mit der Nachfüllpatrone (2) umfasst,
b) ein zweites Teil (4), das an das erste Teil angeschlossen ist und dazu bestimmt, am Flakon (3) befestigt zu sein, wobei das zweite Teil (4) eine zweite Flüssigkeitsleitung (10) und eine zweite Luftleitung (9) umfasst, die dazu bestimmt sind, mit dem Flakon (3) in Kommunikation zu sein,
wobei das erste (5) und das zweite (4) Teil in Verschiebung verbunden und in Rotation frei sind zwischen einer geöffneten Konfiguration, in der die ersten und zweiten Leitungen, jeweils der Flüssigkeit und der Luft, fluchten und damit den Durchgang der Flüssigkeit und der Luft zwischen der Nachfüllpatrone (2) und dem Flakon (3) sicherstellen, und einer geschlossenen Konfiguration, in der die ersten und zweiten Leitungen, jeweils der Flüssigkeit und der Luft, nicht fluchten und damit den Durchgang der Flüssigkeit und der Luft zwischen der Nachfüllpatrone (2) und dem Flakon (3) verhindern.

2. Nachfüllvorrichtung (100) nach Anspruch 1, wobei die zweiten Leitungen dieselbe Länge haben und die Länge der ersten Flüssigkeitsleitung geringer ist als die Länge der ersten Luftleitung, wodurch, in geöffneter Konfiguration der Nachfüllvorrichtung (100), gleichzeitig der Durchgang der Flüssigkeit aus der Nachfüllpatrone (2) in den Flakon (3) und der Durchgang der Luft aus dem Flakon (3) in die Nachfüllpatrone (2) sichergestellt ist.

3. Nachfüllvorrichtung (100) nach einem der vorangehenden Ansprüche, wobei das zweite Teil (4) mindestens ein Gewinde (6) umfasst, das das Aufschrauben und das Abschrauben der Nachfüllvorrichtung (100) auf dem Flakon (3) erlaubt.

4. Nachfüllvorrichtung (100) nach Anspruch 3, wobei das erste Teil (5) mindestens einen Buckel (20a, 20b) umfasst, der in geschlossener Konfiguration der Vorrichtung imstande ist, derart mit mindestens einem Kfappsporn (19a, 19b) zusammenzuarbeiten, der auf dem zweite Teil (4) vorhanden ist, so dass beim Schrauben das erste Teil (5) das zweite Teil (4) rotierend antreibt.

5. Nachfüllvorrichtung (100) nach einem der vorangehenden Ansprüche, wobei ein Blockiermittel (30) in einer Zone des zweiten Teils (4) angeordnet ist, die dazu bestimmt ist, mit dem oberen Ende des Flakons (3) derart im Kontakt zu sein, dass die Rotation des zweiten Teils (4) im Verhältnis zum Flakon gestoppt wird, wenn das obere Ende des Flakons das Blockiermittel erreicht.

6. Nachfüllvorrichtung (100) nach einem der Ansprüche 4 bis 5, wobei das erste Teil (5) mindestens einen Schraubanschlag (22a) umfasst, der imstande ist, mit mindestens einem ersten Anschlag (21a), der auf dem zweiten Teil (4) vorhanden ist, derart zusammenzuarbeiten, dass die Rotation des ersten Teils (4) blockiert wird, wenn der Schraubanschlag (22a) mit dem ersten Anschlag (21a) in Kontakt tritt, wobei die ersten und zweiten Leitungen, jeweils der Luft und der Flüssigkeit, derart angeordnet sind, dass sie fluchten, wenn der Schraubanschlag (22a) mit dem ersten Anschlag (21a) des zweiten Teils (4) in Kontakt tritt, wobei der Schraubanschlag (22a) auf einer Ebene angeordnet ist, die sich von dem mindestens einen Buckel (20a, 20b) unterscheidet.

7. Nachfüllvorrichtung (100) nach einem der Ansprüche 3 bis 6, wobei das erste Teil (5) mindestens einen Abschraubanschlag (22b) umfasst, der imstande ist, mit mindestens einem zweiten Anschlag (21 b), der auf dem zweiten Teil (4) vorhanden ist, derart zusammenzuarbeiten, dass beim Abschrauben und sobald der Abschraubanschlag (22a) mit dem zweiten Anschlag (21b) im Kontakt ist, die Rotation des ersten Teils (5) die Rotation des zweiten Teils (4) bewirkt.

8. Nachfüllvorrichtung (100) nach einem der vorangehenden Ansprüche, wobei das zweite Teil (4) anhand von Rastmitteln (13, 14) verlagernd mit dem ersten Teil (5) verbunden ist.

9. Nachfüllvorrichtung (100) nach einem der Ansprüche 3 bis 8, wobei das zweite Teil (4) einen Aufnahmeraum (31) umfasst, der das Gewinde (6) umfasst und ein Verschlussmittel (7), das sich mindestens im Aufnahmeraum (31) erstreckt, wobei das Verschlussmittel (7) imstande ist, sich in einem Flaschenhals (3a) des Flakons (3) zu verzahnen und die zweiten Leitungen (9, 10) umfasst, so dass in geöffneter Konfiguration der Durchgang von Flüssigkeit und von Luft in den Flakon (3) gestattet wird.

10. Nachfüllvorrichtung (100) nach einem der vorangehenden Ansprüche, wobei das erste Teil (5) eine erste Aufnahmezone (18) umfasst, die ein Gewinde (8) aufweist, in das ein auf der Nachfüllpatrone (2) vorhandener Flaschenhals (2a) mit Gewinde geschraubt wird.

11. Nachfüllvorrichtung (100) nach einem der vorangehenden Ansprüche, wobei das erste Teil (5) ein Anti-Abschraub-Mittel (35) umfasst, das die Trennung der Nachfüllpatrone (2) von dem ersten Teil (5) verhindert.

12. Nachfüllvorrichtung (100) nach einem der Ansprüche 10 bis 11 wobei das erste Teil (5) eine zweite Aufnahmezone (17) neben der ersten Aufnahmezone (18) gemäß der Längsachse des ersten Teils (5) umfasst, **dadurch gekennzeichnet, dass** sich die erste Flüssigkeitsleitung (11) in der zweiten Aufnahmezone (17) erstreckt, und sich die erste Luftleitung (12) sowohl in der ersten (18) und in der zweiten (17) Aufnahmezone erstreckt.

13. Nachfüllvorrichtung (100) nach Anspruch 12, wobei, in der zweiten Aufnahmezone (17), die erste Luft- (11) und die erste Flüssigkeitsleitung (12) von einem Luftsammler (26) umgeben sind, der in geschlossener Konfiguration imstande ist, mit der zweiten Luft- (9) und der zweiten Flüssigkeitsleitung (10) in Kommunikation zu sein.

14. Verwendung einer Nachfüllvorrichtung (100) nach einem der Ansprüche 1 bis 13, um mindestens einen Flakon (3) mit einer Flüssigkeit (23) zu befüllen.

## Claims

1. A device (100) for refilling a bottle (3) with liquid, **characterized in that** it comprises:
- a refill (2) containing the liquid (23), and
- a decanting system (1), capable of causing the liquid (23) to go selectively from the refill (2) toward the bottle (3),
said decanting system (1) comprising:
a) a first part (5) fastened to the refill, and comprising a first liquid conduit (11) and a first air conduit (12), communicating with the refill (2),
b) a second part (4) connected to the first part, and designed to be fastened to the bottle (3), said second part (4) comprising a second liquid conduit (10) and a second air conduit (9) designed to be in communication with the bottle (3),
the first (5) and second (4) parts being secured in translation and freely rotating between a so-called open configuration, in which said first and second conduits, for liquid and air, respectively, are aligned, thereby ensuring the passage of the liquid and the air between the refill (2) and the bottle (3), and a so-called closed configuration, in which said first and second conduits, for liquid and air, respectively, are not aligned, thereby prohibiting the passage of the liquid and air between the refill (2) and the bottle (3).

2. The refill device (100) according to claim 1, wherein said second conduits have the same length and the length of the first liquid conduit is shorter than the length of the first air conduit, thereby simultaneously ensuring the passage of the liquid from the refill (2) toward the bottle (3) and the passage of the air from the bottle (3) toward the refill (2) in the open configuration of the refill device (100).

3. The refill device (100) according to one of the preceding claims, wherein the second part (4) comprises at least one screw thread (6) making it possible to screw and unscrew the refill device (100) on the bottle (3).

4. The refill device (100) according to claim 3, wherein the first part (5) comprises at least one gadroon (20a, 20b) that is capable, in the closed configuration of said device, of cooperating with at least one retractable lug (19a, 19b) present on the second part (4), such that, during screwing, the first part (5) rotates said second part (4).

5. The refill device (100) according to one of the preceding claims, wherein the blocking means (30) is positioned in an area of the second part (4), designed to be in contact with the upper end of the bottle (3), so as to stop the rotation of the second part (4) with respect to the bottle when the upper end of the bottle reaches the blocking means.

6. The refill device (100) according to one of claims 4 to 5, wherein the first part (5) comprises at least one screwing abutment (22a) capable of cooperating with at least one first stop (21 a) present on the second part (4), so as to block the rotation of the first part (4) when the screwing abutment (22a) comes into contact with said first stop (21 a), the first and second conduits, for air and liquid, respectively, being positioned so as to be aligned when the screwing abutment (22a) comes in contact with the first stop (21 a) of the second part (4), the screwing abutment (22a) being positioned at a different level from at least one gadroon (20a, 20b).

7. The refill device (100) according to one of claims 3 to 6, wherein the first part (5) comprises at least one unscrewing abutment (22b) capable of cooperating with at least one second stop (21 b) present on the second part (4), such that, during unscrewing and once the unscrewing abutment (22a) is in contact with the second stop (21b), the rotation of the first part (5) rotates the second part (4).

8. The refill device (100) according to one of the preceding claims, wherein the second part (4) is secured in translation with the first part (5), by snapping means (13, 14).

9. The refill device (100) according to one of claims 3 to 8, wherein the second part (4) comprises a receiving space (31) comprising the screw thread (6) and a sealing means (7) extending inside said receiving space (31), said sealing means (7) being capable of interlocking inside a neck (3a) of the bottle (3) and comprising said second conduits (9, 10), so as to allow, in the open configuration, the passage of liquid and air into the bottle (3).

10. The refill device (100) according to one of the preceding claims, wherein the first part (5) comprises a first receiving area (18) having a screw thread (8) in which a threaded neck (2a) present on the refill (2) is screwed.

11. The refill device (100) according to one of the preceding claims, wherein the first part (5) comprises a non-unscrewing device (35) preventing the disassembly of the refill (2) and said first part (5).

12. The refill device (100) according to one of claims 10 to 11, wherein the first part (5) comprises a second receiving area (17), adjacent to said first receiving area (18) along the longitudinal axis of said first part (5), **characterized in that** said first liquid conduit (11) extends in the second receiving area (17), and said first air conduit (12) extends both in the first (18) and second (17) receiving areas.

13. The refill device (100) according to claim 12, wherein in said second receiving area (17), said first air (11) and liquid (12) conduits are surrounded by an air collector (26) capable, in the closed configuration, of communicating with said second air (9) and liquid (10) conduits.

14. A use of a refill device (100) according to one of claims 1 to 13 to fill a least one bottle (3) with a liquid (23).
